# EUROPÄISCHE PATENTSCHRIFT

(11) **EP 0 055 849 B1**
(45) Veröffentlichungstag und Bekanntmachung des Hinweises auf die Patenterteilung: **23.07.1986**
(21) Anmeldenummer: 81110769.7
(22) Anmeldetag: 24.12.1981
(51) Int. Cl.: B65H 54/38

(54) **Verfahren und Vorrichtung zur Herstellung von Garnspulen**
Method and device for winding yarn
Procédé et dispositif de bobinage de fil

(30) Priorität: 31.12.1980 DE 3049573
(43) Veröffentlichungstag der Anmeldung: 14.07.1982
(73) Patentinhaber: Maag, Fritjof, Dr.-Ing., D-65779 Kelkheim (DE)
(72) Erfinder: Maag, Fritjof, Dr.-Ing., D-65779 Kelkheim (DE)
(74) Vertreter: Zinngrebe, Horst, Dr.rer.nat.

## Beschreibung

Die Erfindung betrifft ein Verfahren zum Aufspulen von kontinuierlich mit konstanter Geschwindigkeit einer Spuleinrichtung zugeführten Garnen oder Bändchen in stufenweiser Präzisionswicklung, sowie eine Spuleinrichtung zur Durchführung des Verfahrens.

Die Herstellung von Vorgarnen, Spinnfasergarnen und Filamentgarnen erfolgt üblicherweise mit konstanter Abliefergeschwindigkeit; das bedingt, daß die Garne auch mit konstanter Geschwindigkeit aufgewunden werden müssen. Es gibt dafür Systeme wie z.B. eine Spindel mit Ring- und Ringläufer oder auch Flyer, bei denen mit der Aufwindung gleichzeitig auch eine Drehungserteilung verbunden ist, aber auch reine Spulsysteme, die drehungsfrei aufwinden. Bei den reinen Spulsystemen werden zwei grundsätzlich verschiedene Verfahren des Spulenaufbaues angewandt, nämlich die Präzisionswicklung und die wilde Wicklung.

Bei der Präzisionswicklung bildet die Spulendrehzahl und die Anzahl der Doppelhübe des Changierfadenführers ein festes Verhältnis, das sog. Spulverhältnis. Je nach Höhe dieses Spulverhältnisses, lassen sich Spulen in Parallelwicklung, bei der sich der Changierfadenführer bei einer Umdrehung der Spule etwa um die Garnstärke verschiebt, oder auch Spulen mit mehr oder weniger stark verkreuzten Garnlagen herstellen. Dabei kann das Garn ganz nach den individuellen Erfordernissen z.B. Lage an Lage gewunden werden, man kann aber auch die Umkehrstellen an den Stirnflächen der Spule möglichst gleichmäßig über den Spulenumfang verteilen. Präzisionsgewickelte Spulen können deshalb optimal an die speziellen Anforderungen des Spulgutes bzw. dessen Verwendung angepaßt werden.

Bei der wilden Wicklung wird die Spule an ihrem Umfang mittels einer Treibwalze mit konstanter Umfangsgeschwindigkeit angetrieben. Die Changierbewegung ist mit der Drehung der Treibwalze gekoppelt und erfolgt mit konstanter Frequenz. Man erhält damit eine nur vom Verhältnis dieser beiden Größen abhängige und deshalb über den gesamten Spulenaufbau konstante Fadenverkreuzung.

Infolge des mit konstanter Umfangsgeschwindigkeit erfolgenden Spulenantriebes, ist die wilde Wicklung ideal zum Aufwinden von Garnen, die mit konstanter Geschwindigkeit zugeliefert werden. Es ändert sich dabei allerdings laufend das Spulverhältnis. Bei ganzzahligen Werten für das Spulverhältnis - dies ist in der Regel über den Spulenaufbau mehrmals der Fall - wird das Garn in mehreren Lagen in derselben Windung übereinander abgelegt. Dieser Vorgang wird auch als Bild oder Spiegelwicklung bezeichnet. Derart abgelegte Windungen sind verhältnismäßig locker und neigen, besonders bei glatten Filamentgarnen, zu instabilem Spulenaufbau. Dies kann beim Abarbeiten der Spule zu großen Schwierigkeiten wegen zu hoher Fadenzugkräfte, abfallenden oder hochschießenden Lagen, Schlingenbildung usw. führen, was dann letztendlich unnötig hohe Fadenbruchzahlen gibt. Man hat versucht, durch eine Störung der Gleichförmigkeit des Spulenantriebs, z.B. durch gesteuerte, kurzzeitige Veränderüng des Schlupfes zwischen Treibwalze und Spule, oder auch durch eine Störung der Frequenz der Changierbewegung derartige Bildwicklungen zu vermeiden. Besonders bei hohen Spulgeschwindigkeiten ist der technische Aufwand dafür recht beträchtlich und der Erfolg solcher Maßnahmen ist nicht immer voll gewährleistet.

In der DE-OS 21 65 045 ist z.B. ein Spulverfahren und eine Kreuzspulmaschine für wilde Wicklung beschrieben, bei der das Spulverhältnis innerhalb nicht ganzzahliger Verhältnisse gesteuert wird. Man kann damit zwar das Auftreten von Bildwicklungen vermeiden, die vielfältigen Möglichkeiten der Präzisionswicklung aber nicht erreichen.

In der DE-OS 29 14 924 ist eine Aufspuleinrichtung für wilde Wicklung beschrieben, bei der in der Nähe von ganzzahligen Spulverhältnissen der Schlupf des die Changiereinrichtung antreibenden Asynchronmotors verändert wird, um eine Bildwicklung zu vermeiden. Auch mit dieser Einrichtung können die Vorteile der Präzisionswicklung nicht erreicht werden.

Ein Nachteil der Präzisionswicklung ist darin zu sehen, daß die Aufwindegeschwindigkeit bei konstanter Spulendrehzahl vom jeweiligen Bewicklungsdurchmesser abhängig ist. Zur Vergleichmäßigung der Spulgeschwindigkeit wird deshalb häufig die Antriebsdrehzahl der Spule z.B. in Abhängigkeit vom Spulendurchmesser geregelt. Bei konstanter Zuliefergeschwindigkeit des Garnes zur Spulstelle, ist diese verhältnismäßig einfache Art der Regelung zu ungenau. Ublich ist es deshalb, die Fadenzugkraft vor der Aufspulung kontinuierlich zu erfassen und damit die Spulendrehzahl zu regeln. In GB-P 999.185 ist auch eine Anordnung beschrieben, bei der die Umfangsgeschwindigkeit der Spule erfaßt und über eine Regelung des Spulenantriebs konstant gehalten wird.

Der technische Aufwand für diese Regelsysteme ist beachtlich. Bei den hohen Aufwindegeschwindigkeiten und Spulengewichten wie sie heute z.B. in der Chemiefaserherstellung üblich sind, ist die Trägheit dieser Regelsysteme zu hoch, um die notwendige Gleichmäßigkeit der Fadenzugkräfte zu gewährleisten. Auch ist die Beanspruchung des Garnes durch die kontinuierliche Erfassung der Fadenzugkräfte für manche Anwendungsgebiete nicht mehr tragbar.

Ein weiterer Nachteil der Präzisionswicklung ist es, daß der Verkreuzungswinkel des Garnes mit zunehmendem Spulendurchmesser geringer wird. Bei großem Verhältnis der Durchmesser von voller und leerer Spule kann dies dazu führen, daß die Verkreuzung auf der Spulenhülse zu steil wird und ein ordentlicher Spulenaufbau dadurch nicht mehr möglich ist, während bei voller Spule die Verkreuzung so flach wird, daß dadurch Schwierigkeiten beim Abarbeiten entstehen.

In Chemiefasern/Textilindustrie vom Juni 1980 wird auf Seite 520 eine Spulmaschine beschrieben, bei der der Spulenaufbau in einer Präzisionswicklung erfolgt, das Spulverhältnis jedoch bei vorbestimmbaren Spulendurchmessern durch eine sprunghafte Erhöhung der Changierfrequenz verändert wird. Ein Nachteil dieser Ausführung ist, daß dabei sowohl die Drehzahl der Spule, als auch der Changierantrieb getrennt geregelt werden müssen.

In der DE-AS 19 13 451 ist eine Präzisionskreuzspulmaschine beschrieben, bei der die Spule an ihrem Umfang angetrieben wird. Die Spulendrehzahl, die sich in Abhängigkeit vom Spulendurchmesser ändert wird erfaßt und zur Regelung des Changierantriebs verwendet. Dabei wird ein vorbestimmtes, konstantes Spulverhältnis eingehalten.

Eine Ähnliche Anordnung wird auch in der DE-OS 20 61 594 beschrieben. Dabei sind die Nachteile des sich ändernden Verkreuzungswinkels bezüglich der vollen und leeren Spule nicht beseitigt. Hinzu kommt, daß sich mit dem Verkreuzungswinkel bei konstanter Umfangsgeschwindigkeit der Spule auch die Aufwindegeschwindigkeit selbst ändert. Dies führt zwangsläufig zu niedrigeren Fadenzugkräften bei voller werdender Spule; das heißt, daß die Fadenverdehnung am Anfang der Bewicklung sehr hoch gewählt werden muß. Bei den heute üblichen Durchmesserverhältnissen von voller und leerer Spule von etwa 5:1 ist dies praktisch nur noch bei Elastomergarnen möglich.

In der DE-AS 26 49 780 wird eine Wickelmaschine für Textilgarne beschrieben, bei der die Spule mittels einer drehzahlgesteuerten Treibwalze an ihrem Umfang angetrieben wird und die Kehrgewindewelle, in der der Changierfadenführer bewegt wird, ebenfalls drehzahlgesteuert ist. Beide Drehzahlen werden über elektronische Steuerschaltungen und Rechner, die u.a. die mathematischen Zusammenhänge zwischen Aufwindegeschwindigkeit, Umfangsgeschwindigkeit der Spule bzw. Treibwalze und Fadenverlegegeschwindigkeit berücksichtigen, so geregelt, daß die Differenz zwischen Fadengeschwindigkeit und Aufwindegeschwindigkeit vorgegeben werden kann. Mit dieser Einrichtung ist die Herstellung von Präzisionsspulen bei konstanter Zuführgeschwindigkeit und konstanter Fadenzugkraft beim Aufwinden möglich. Dabei können über den Rechner vorprogrammierte Sprünge im Spulverhältnis durchgeführt werden, um ungühstige Bereiche der Verkreuzungswinkel bei voller und leerer Spule zu vermeiden. Der technische Aufwand für diese rechnergesteuerten Drehzahlen von Treibwalze und Kehrgewindewelle ist entsprechend hoch. Damit wird eine wirtschaftlich sinnvolle Anwendung 5 der beschriebenen Einrichtung erheblich belastet.

Aus der japanischen Offenlegungsschrift 65 628 sind ein Verfahren und eine Spuleinrichtung gemäß dem ersten Teil des Anspruchs 1 bzw. 5 bekannt. Bei der Aufspuleinrichtung wird die Spule mittels einer Treibwalze an ihrem Umfang angetrieben. An dem Treibwalzen-Antriebsmotor ist ein Detektor angeschlossen, der das Belastungsdrehmoment des Antriebsmotors abfühlt und über ein Steuergerät den Spulenantriebsmotor steuert. Ein weiterer Detektor nimmt die Drehzahl des Changierfadenführers auf und führt ein entsprechendes Ausgangssignal einem Steuerkreis zu, der außerdem das von der Drehzahl der Spule abhängige Ausgangssignal des Spulendetektors aufnimmt. Der Steuerstromkreis ist im Sinne einer stufenweisen Präzisionswicklung programmiert und gibt bei notwendig werdender Änderung des Spulverhältnisses ein Steuersignal an den Antriebsmotor für den Changierfadenführer.

Die Grenzen für die Änderung des Spulverhältnisses sind dabei so festgelegt, daß eine von der mechanischen Belastbarkeit des Changierantriebs vorgegebene maximale Changierfrequenz nicht überschritten und eine durch den für einen ausreichenden Spulenzusammenhalt notwendigen geringsten Kreuzungswinkel bestimmte minimale Changierfrequenz nicht unterschritten wird.

Bei der Ausführung mit konstanter Spulenumfangsgeschwindigkeit, also ohne Regelung der Spulendrehzahl in Abhängigkeit von der Fadenzugkraft beim Aufspulen, wird die Fadenzugkraft laufend gemessen und der Umschaltzeitpunkt von einem Spulverhältnis zum nächstfolgenden, fest vorgegebenen Spulverhältnis so gewählt, daß die Aufspulspannung den Bereich von 0.05 bis 0.5 g/den nicht verläßt. Die hierzu notwendige laufende Messung der Fadenzugkraft beeinflußt besonders bei hohen Spulgeschwindigkeiten die Garnqualität nachteilig. Außerdem ist für die exakte Ermittlung der beim Umschalten üblichen sehr niedrigen Fadenzugkraft ein erheblicher technischer Aufwand erforderlich. Trotzdem können bei positiver, mit konstanter Geschwindigkeit erfolgender Fadenzulieferung mit den hier beschriebenen Maßnahmen die maximal auftretenden Fadenzugkräfte und damit auch deren nachteiliger Einfluß auf die Qualität des Garnes und der Spule nur unwesentlich beeinflußt werden.

Der Erfindung liegt deshalb die Aufgabe zugrunde, ein Verfahren zum Aufspulen von mit konstanter Geschwindigkeit zugelieferten Garnen oder Bändchen in stufenweiser Präzisionswicklung anzugeben, das die Nachteile der bekannten Verfahren, insbesondere aber zu große Unterschiede in der Aufwindegeschwindigkeit und deren nachteilige Auswirkungen auf die Qualität der Garne und des Spulenaufbaues, auf einfache Weise vermeidet.

Gelöst wird diese Aufgabe durch ein Verfahren nach Anspruch 1, zu dessen Durchführung eine Spuleinrichtung nach den Ansprüchen 4 und 5 geeignet ist.

Diese Lösung verbindet den Vorteil der wilden Wicklung bezüglich der technisch sehr einfachen Aufwindung durch Antrieb der Spule an ihrem Umfang mit konstanter Umfangsgschwindigkeit mit den Variationsmöglichkeiten der Präzisionswicklung für einen optimalen Spulenaufbau auf wirtschaftliche Weise.

Gemäß Figuren 1 und 2 wird zum Aufspulen von mit konstanter Geschwindigkeit zugeführtem Garn (1) die Spule (2) an ihrem Umfang mittels einer Treibwalze (3) mit konstanter Umfangsgeschwindigkeit angetrieben. Die Drehzahl der Spule Ändert sich dabei in Abhängigkeit vom erreichten Spulendurchmesser. Zum Aufbau der Spule wird das aufzuwindende Garn mittels eines Changierfadenführers (4) nach bestimmten Gesetzen in axialer Richtung verlegt. Der Antrieb des Changierfadenführers kann dabei z.B. durch Exzenter, Kurvenscheibe, Kehrgewindewelle, Nuttrommel oder auch eine die Drehrichtung wechselnde Gewindespindel erfolgen.

Für eine Präzisionswicklung muß die Bewegung des Changierfadenführers so gesteuert sein, daß einer vollständigen Hin- und Herbewegung immer eine konstante Anzahl von Umdrehungen der Spule entspricht. Entsprechend dem wachsenden Spulendurchmesser geht die Spulendrehzahl zurück. Deshalb muß der Antrieb des Changierfadenführers mit der Drehung der Spule gekoppelt werden. Dies geschieht zweckmäßigerweise über eine elektrisches bzw. elektronisches Regelsystem. Dafür werden heute viele Möglichkeiten angeboten.

Der prinzipielle Aufbau eines derartigen Regelsystems ist in Fig.2 dargestellt. Dabei wird die Drehzahl der Spuls (2) mittels eines Tachometers (5) analog erfaßt und als Sollwert in den Regler (7.) eingegeben. Ebenso wird die Drehzahl des Antriebsmotors (10) mittels eines Tachometers (6) analog erfaßt und als Istwert in den Regler (7) eingegeben. Im Regler werden Soll- und Istwert miteinander verglichen und zur Regelung der Speisung des Changierfadenführerantriebs (10) verwendet.

Für den Antrieb des Changierfadenführers kann beispielsweise ein Gleichstrommotor verwendet werden, wobei der Regler die Motordrehzahl über die Speisespannung im gewünschten Sinne verändert. Ebenso kann aber auch ein Synchron-oder Asynchronmotor mit einer Regelung der Frequenz der Speisespannung zur Anwendung kommen.

Besonders bei niedrigen Changiergeschwindigkeiten, wie sie z.B. bei der Parallelwicklung zur Anwendung kommen, ist es vorteilhaft, die Drehung der Spule über einen Impulsgeber zu erfassen und damit einen Schrittmotor anzusteuern, der den Fadenführer antreibt.

Durch eine sprungweise Änderung des Spulverhältnisses während des Spulenaufbaues in mehreren Phasen kann die Verkreuzung in für den Spulenaufbau günstigen Grenzen gehalten werden. Diese änderung des Spulverhältnisses muß so erfolgen, daß ganzzahlige Spulverhältnisse schneller durchlaufen werden, als ein Bewickluhgsspiel dauert. Beim Sprung von einer Bewicklungsphase mit konstantem Spulverhältnis zur nächsten wird der Verkreuzungswinkel vergrößert. Gemäß der in Fig. 3 aufgezeigten Zusammenhänge erhöht sich dadurch auch die Aufwindegeschwindigkeit. Durch eine entsprechende Abstufung dieser Sprünge kann man erreichen, daß diese Änderung der Aufwindegeschwindigkeit so gering gehalten wird, daß sie sich weder auf die Garneigenschaften noch auf den Spulenaufbau nachteilig auswirkt. Wie diese Abstufung optimiert wird, ist in den späteren Beispielen angegeben.

Die noch tragbare Änderung der Aufwindegeschwindigkeit hängt in hohem Maße von dem betreffenden Anwendungsfall ab. So wird z.B. beim Aufwinden des Garnes an einer Zwirnmaschine die Erhöhung der Aufwindegeschwindigkeit von einer Bewicklungsphase zur nächsten keinerlei Einfluß auf den Spulenaufbau haben, da sich die Fadenzugkraft dabei praktisch nicht verändert. Die höhere Aufwindegeschwindigkeit wird lediglich die Garndrehung reduzieren. Hier wäre eine änderung der Aufwindegeschwindigkeit von weniger als 3% also noch ohne nachteilige Folgen auf die Qualität. Dagegen wird en einer Spinnstreckanlage für hochfeste, dehnungsarme Garne eine Erhöhung der Aufwindegeschwiridigkeit die Fadenzugkraft beeinflussen. Wird diese zu hoch, so kann sich dies sowohl als Dehnungsschwankung im Garn bemerkbar machen, als such den gleichmäßigen Spulenaufbau ungünstig beeinflussen. Ist die änderung der Aufwindegeschwindigkeit jedoch geringer als 0,3%, so liegt diese im Bereich anderer, nicht vermeidbarer Einflüsse und ist erfahrungsgemäß ohne Bedeutung.

Bei kleinen Bewicklungsdurchmessern beeinflußt eine Änderung der Fadenzugkraft den Spulenaufbau weniger stark als bei der vollen Spule. Deshalb ist es vorteilhaft, die Veränderung der Aufwindegeschwindigkeit bei den letzten Bewicklungsphasen geringer werden zu lassen.

Die Höhe des ganzzahligen Anteils des Spulverhältnisses beeinflußt im Zusammenhang mit dem Spulendurchmesser den Verkreuzungswinkel. Der gebrochene Teil des Spulverhältnisses ist hauptsächlich von Einfluß auf die Verschiebung der Hubumkehrpunkte am Spulenunfang. Für einen guten Spulenaufbau ist es wesentlich, daß diese Hubumkehrpunkte in ihrer Summe am Spulenunfang möglichst gleichmäßig verteilt sind. Gleichzeitig soll aber auch ihre Reihenfolge möglichst symmetrisch erfolgen, und eine zeitliche Schwerpunktbildung zu vermeiden.

` Dies wird besonders gut erreicht, wenn der gebrochene Teil des Spulverhältnisses z.B. bei 2/5 oder 3/5 bzw. 2/7, 3/7, 4/7 oder 5/7 liegt, da dann der nachfolgende Umkehrpunkt gem. Fig.4 etwa auf der gegenüberliegenden Seite liegt. Bei 1/5 und 4/5 bzw. 1/7 und 6/7 wandert der Umkehrpunkt am Umfang entlang, ist aber auch noch gleichmäßig verteilt. Zusätzlich dazu muß verhindert werden, daß der 6. bzw. 8. Umkehrpunkt auf den ersten Umkehrpunkt fällt. Dies wird erreicht, indem das eingestellte Spulverhältnis im gebrochenen Teil geringfügig von den oben genannten Werten abweicht.

Im Gegensatz zu einer formschlüssigen Übersetzung arbeitet die elektronische Übersetzung nicht unbedingt mit exakt konstanten Übersetzungsverhältnissen. Die Abweichungen können zwar sehr klein gehalten werden, müssen aber bei den obigen Überlegungen berücksichtigt werden.

Wenn z.B. das anfängliche Spulverhältnis bei 10 liegt und die mögliche Abweichung im Übersetzungsverhältnis 0,1% beträgt, so muß mit einer Abweichung des Spulverhältnisses um den absoluten Wert 0,01 gerechnet werden. Dies bedeutet, daß die oben erwähnten gebrochenen Teile des Spulverhältnisses um mehr als 0,01 verändert werden müssen, um mit Sicherheit zu verhindern, daß Umkehrpunkte schon nach wenigen Umläufen wieder an dieselbe Stelle gelangen.Eine weitere Voraussetzung ist natürlich, daß in diesem Bereich auch kein anderer einfacher Teiler liegt.

Es ist vorteilhaft, den Signalgeber (8) für die Umschaltung des Spulverhältnisses über die Drehzahl des Antriebes des Changierfadenführers anzusteuern und das Signal jeweils beim Erreichen einer einstellbaren Mindestdrehzahl desselben auszulösen. Das Signal wirkt auf einen Stufenschalter (9) und ändert damit den dem Regler eingegebenen Istwert.

Es gibt eine Reihe von Anwendungsgebieten, bei denen das Verfahren wirtschaftlich sinnvoll an Spulstellen mit Einzelregelung durchzuführen ist. In der Regel wird jedoch der dafür erforderliche Aufwand für Textilmaschinen mit einer Vielzahl von Arbeitsstellen zu hoch werden. Andererseits ist aber gerade hier infolge der teilweise enorm gestiegenen Verarbeitungsgeschwindigkeiten der Wunsch nach einem optimalen Spulenaufbau besonders groß. Wechselt man die vollen Spulen einer Maschine zur selben Zeit, so haben alle laufenden Spulen etwa denselben Bewicklungsdurchmesser. In diesem Falle ist es möglich, die gesamte Maschine mit nur einer Regeleinrichtung zur Herstellung von Präzisionsspulen zu versehen, die von einer Masterspule gesteuert wird. Um jedoch extreme Unterschiede in der Spulenhärte und damit auch im Spulendurchmesser ausgleichen zu können, ist es besser, die aus mehreren Spulen gemittelte Drehzahl zur Regelung des Changierantriebs zu verwenden. Damit kann auch der Gefahr begegnet werden, daß infolge eines Fadenbruchs an der Masterspule die Regelung ausfällt.

Die nachfolgenden Zeichnungen und Beispiele dienen der näheren Erläuterung der Erfindung.
Fig. 1 zeigt den Querschnitt durch ein Spulaggregat. Das Garn (1) wird von einer Liefereinrichtung der Spule (2), die mittels der Treibwalze (3) an ihrem Umfang mit konstanter Geschwindigkeit angetrieben wird, zugeführt und vom Changierfadenführer (4) nach vorgegebenen Gesetzen verlegt.
Fig. 2 zeigt das Blockschaltbild für die Regelung des Changierantriebs. Der Analogwert der Drehzahl der Spule (2) wird von einem Tachometer (5) ermittelt und als Sollwert dem Regler (7) zugeführt. Die Drehzahl des Antriebsmotors für den Changierfadenführer (10) wird vom Tachometer (6) analog erfaßt und als Istwert dem Regler eingegeben. Beim Erreichen einer vorgegebenen Mindestdrehzahl des Motors (10) schaltet der Signalgeber (8) den Stufenschalter (9) und Ändert damit den dem Regler einzugebenden Istwert.
Fig. 3 stellt schematisch die Zusammenhänge zwischen Umfangsgeschwindigkeit der Spule, Aufwindegeschwindigkeit des Garns, Changiergeschwindigkeit und Verkreuzungswinkel dar.
Fig. 4 zeigt Möglichkeiten für die Lage der Umkehrpunkte des Changierfadenführers am Umfang der Spule.
Fig. 5 zeigt die Abhängigkeiten von Spulendrehzahl, Anzahl der Doppelhübe, Spulverhältnis und Fehler in der Aufwindegeschwindigkeit vom Spulendurchmesser anhand der Werte von Beispiel 1.

### Beispiel 1

An einer Spinnmaschine für synthetische Filamentgarne wird mit einer Geschwindigkeit von 3.300 m/min gesponnen und auf eine mittels Treibwalze an ihrem Umfang mit konstanter Geschwindigkeit angetriebene Kreuzspule aufgewunden. Der Hülsendurchmesser der Spule betrug 85 mm, der Durchmesser der voll bewickelten Spule 450 mm. Der Bewicklungshub war 250 mm. Die Drehzahl der Spulenaufnahme wird von einem Tachometer ermittelt. Die Changierbewegung des Fadenführers wird von einer Kehrgewindewelerzeugt, die von einem Gleichstrommotor angetrieben wird, dessen Drehzahl ebenfalls von einem Tachometer ermitteltwird. 7 Umdrehungen der Kehrgewindewelle erzeugen einen Doppelhub des Changierfadenführers. Der Verkreuzungswinkel darf 7° nicht unterschreiten und die Spule wird in stufenweiser Präzisionswicklung aufgebaut.

Die Analogwerte der beiden Drehzahlen werden einem Regler zugeführt, der damit die Speisespannung des Motors regelt. Der Analogwert der Motordrehzahl wird zur Änderung des Spulverhältnisses in Stufen umgeformt. Das Signal zur Umschaltung erfolgt bei einer Motordrehzahl von 5630 Umdrehungen/min, was 804 Doppelhüben/min entspricht. Die Sprünge im Spulverhältnis wurden so gewählt, daß die Abweichung in der Aufwindegeschwindigkeit infolge der Änderung des Verkreuzungswinkels weniger als 0,3% beträgt.

## Patentansprüche

1. Verfahren zum Aufspulen von kontinuierlich mit konstanter Geschwindigkeit einer Spuleinrichtung zugeführten Garnen oder Bändchen in stufenweiser Präzisionswicklung, bei der die Spulenumfangsgeschwindigkeit während der gesamten Spulenreise konstant ist, dadurch gekennzeichnet, daß die Änderung des Spulverhältnisses von einer Stufe der Präzisionswicklung zur nächsten so gering ist, daß die dadurch bedingte Änderung der Aufwindegeschwindigkeit des Garnes oder Bändchens 3%, vorzugsweise 0.3% der mittleren Aufwindegeschwindigkeit nicht überschreitet.

2. Verfahren nach Anspruch 1, dadurch gekennzeichnet, daß die Folge von Sprüngen im Spulverhältnis so gewählt wird, daß die dadurch bedingte Änderung der Aufwindegeschwindigkeit bei den späteren Stufen der Präzisionswicklung geringer wird.

3. Verfahren nach den Ansprüchen 1 bis 3, dadurch gekennzeichnet, daß der gebrochene Teil des Spulverhältnisses in den einzelnen Stufen der Präzisionswicklung so gewählt wird, daß die Umkehrpunkte des Changierfadenführers am Spulenumfang die Form eines wandernden 5-oder 7-zackigen Sterns haben.

4. Spuleinrichtung zur Durchführung des Verfahrens nach einem der Ansprüche 1 bis 3, mit einer Treibwalze (3) zum Umfangsantrieb der Spule (2), einem Changierfadenführer (4) mit regelbarem Antrieb zur Verlegung des Fadens auf der Spule in axialer Richtung, einem Tachometer (5) zur Erfassung der Spulendrehzahl, einem weiteren Tachometer (6) zur Erfassung der Antriebsdrehzahl des Changierfadenführers und einer Regeleinrichtung (7) für den Fadenführerantrieb, wobei die Treibwalze (3) während der ganzen Spulreise mit konstanter Drehzahl angetrieben ist, dadurch gekennzeichnet, daß das Übersetzungsverhältnis zwischen Spuldrehzahl und Antriebsdrehzahl des Changierführers mittels eines Stufenschalters (9) in vorgegebenen Stufen geändert und mittels der Regeleinrichtung (7) die Drehzahl des Changierantriebs mit dem jeweiligen Übersetzungsverhältnis entsprechend der Spulendrehzahl geregelt ist.

5. Einrichtung nach Anspruch 4, dadurch gekennzeichnet, daß der Signalgeber (8) bei einer vorgegebenen minimalen Drehzahl des Changierantriebs (10) den Stufenschalters (9) auf ein nächstes, vorgegebenes Übersetzungsverhältnis umschaltet.

## Claims

1. Process for the progressive precision winding of yarns or tapes, which are fed into the winding device continuously at constant speed, whilst the surface speed of the receiving package also remains constant. The process is characterised in that the change in the winding ratio from one step of the precision winding to the next is so small that the resulting change in the take-up speed of the yarn or tape does not exceed 3% or preferably 0.3% of the average take-up speed.

2. Process as for Claim 1 characterised in that the sequence of transitions in the winding ratio are so chosen that the consequent changes in take-up speed at later stages of the precision winding are reduced.

3. Process as for Claims 1 and 2 characterised in that the values for winding ratio within each individual step of the precision winding are so chosen that the reversal points of the yarn traverse guide take the form of a moving 5 or 7 pointed star on the package circumference.

4. Winding device to carry out the process as for Claims 1 to 3 with a driven roller (3) to surface- drive the package (2), a yarn traverse guide (4) with a variable drive to wrap the yarn onto the package in an axial direction, a tachometer (5) to measure the speed of rotation of the package, a further tachometer (6) to measure the speed of rotation of the drive of the yarn traverse guide and a control device (7) for the drive of the yarn traverse guide. The driven roller (3) is driven with constant speed throughout the whole winding operation, characterised in that the speed ratio between the speed of rotation of the package and the speed of rotation of the drive to the yarn traverse guide is altered, by means of an electronic control device (9), in predetermined steps; and, by means of the control device (7), the speed of the traverse drive is regulated to the speed ratio momentarily required to correspond to the speed of rotation of the package.

5. Device as for Claim 4 characterised in that, at a predetermined minimum speed of rotation of the traverse drive (10), the sensor (8) switches the electronic control device (9) to the next predetermined speed ratio.

## Revendications

1. Procédé pour le bobinage de précision progressif de fils ou rubans qui sont fournis au dispositif de bobinage de façon continue à une vitesse constante, tandis que la vitesse à la surface de la bobine réceptrice reste également constante. Le procédé est caractérisé par le fait que le changement du rapport de bobinage d'un stade du bobinage de précision au suivant est si petit que le changement en résultant dans la vitesse d'enroulement du fil ou ruban ne dépasse pas 3% ou préférablement 0,3% de la vitesse moyenne d'enroulement.

2. Procédé selon la revendication 1 caractérisé par le fait que la séquence de transitions dans le rapport de bobinage est choisie de telle sorte que les changements en résultant dans la vitesse d'enroulement aux stades suivants du bobinage de précision sont réduits.

3. Procédé selon les revendications 1 et 2 caractérisé par le fait que les valeurs du rapport de bobinage dans le cadre de chaque étape du bobinage de précision sont choisies de sorte que les points de retournement du guide-fil va-et-vient prennent la forme d'une étoile mobile à 5 ou 7 branches sur la circonférence de la bobine.

4. Dispositif de bobinage pour mettre en oeuvre les procédés selon les revendications 1 à 3 avec un rouleau entraîné (3) pour entraînement de la bobine par contact (2), un dispositif va-et-vient de guidage du fil (4) avec un entraînement variable pour tendre le fil sur la bobine dans le sens axial, un tachomètre (5) pour mesurer la vitesse de rotation de la bobine, un autre tachomètre (6) pour mesurer la vitesse de rotation de l'entraînement du guide-fil va-et-vient et un dispositif de régulation (7) pour l'entraînement du dispositif va-et-vient du fil. Le rouleau entraîné (3) est mené à une vitesse constante durant toute l'opération de bobinage, caractérisé par le fait que le rapport de vitesses entre la vitesse de rotation de la bobine et la vitesse de rotation de l'entraînement du va-et-vient guide-fil est modifié au moyen d'un dispositif de commande électronique, par étapes prédéterminées; et, au moyen d'un dispositif de régulation (7), la vitesse de l'entraînement du va-et-vient est réglée suivant le rapport de vitesses momentanément requis pour correspondre à la vitesse de rotation de la bobine.

5. Dispositif selon la revendication 4 caractérisé par le fait que, à une vitesse de rotation minimale prédéterminée de l'entraînement du va-et-vient, le capteur (8) change le dispositif de commande électronique pour convenir au rapport de vitesses prédéterminé suivant.
